# EUROPÄISCHE PATENTSCHRIFT

(11) **EP 1 013 470 B1**
(45) Veröffentlichungstag und Bekanntmachung des Hinweises auf die Patenterteilung: **09.07.2003**
(21) Anmeldenummer: 98811262.9
(22) Anmeldetag: 24.12.1998
(51) Int. Cl.: B42B 4/00

(54) **Verfahren zur Herstellung eines Buchblockes aus gefaltenen, genähten und gedruckten Blättern und Vorrichtung zur Durchführung dieses Verfahrens**
Method for making a book block out of folded, stitched printed sheets and apparatus for carrying out the process
Méthode pour la fabrication d'un bloc de livre fait de feuilles pliées, imprimées et brochées, et dispositif pour la mise en oeuvre de cette méthode

(43) Veröffentlichungstag der Anmeldung: 28.06.2000
(73) Patentinhaber: GRAPHA-HOLDING AG, 6052 Hergiswil (CH)
(72) Erfinder: Stolz, Marcel, 8552 Felben (CH)

(56) Entgegenhaltungen:
- EP-A- 0 893 275
- US-A- 3 786 979
- US-A- 4 614 290

## Beschreibung

Die Erfindung betrifft ein Verfahren für das Herstellen eines Buchblockes für Bücher, Broschüren oder dgl. aus falzseitig fadengeheftet verbundenen Druckbogen, die in einer Reihenfolge über einen Zuförderer, rittlings mit nach unten gerichteten Seitenteilen auf eine mit einer rechtwinklig zum Falz der Druckbogen angeordneten Hefteinrichtung zusammenwirkenden Beschickungsvorrichtung beschleunigt überführt, auf dieser nach der Heftlage ausgerichtet eintreffen und an die Hefteinrichtung für das Vernähen mit einem weiteren Druckbogen zu einem Buchblock versetzt werden.

Solche Verfahren werden bekanntlich auf Fadenheftmaschinen durchgeführt. Dabei werden die in einer bestimmten Reihenfolge in Richtung ihres Falzes rittlings mit nach unten gerichteten Seitenteilen sich folgenden Druckbogen von einem Zuförderer einer Beschickungsvorrichtung zugeführt. Die Ueberführung an die Beschickungsvorrichtung erfolgt durch zwei, eine Förderstrecke zur Beschleunigung eines Druckbogens und dessen Abbremsung bildende Trums benachbarter umlaufender Zugmittel, beispielsweise Flachriemen, die die Druckbogen an einem Seitenteil beschleunigend erfassen und endet an einem durch einen Anschlag ausgebildeten Ende der Förderstrecke.
Die zur rittlingsweisen Aufnahme der Druckbogen ausgebildete Beschickungsvorrichtung befindet sich für diesen Vorgang in einer mit dem Zuförderer fluchtenden Ausgangslage.

Rechtwinklig zur Beschickungsvorrichtung bzw. zum Falz eines auf letzterer aufliegenden Druckbogens ist eine Hefteinrichtung angeordnet, die mit diesen Druckbogen beschickt wird.
Zur Beschickung der Hefteinrichtung weist die Beschickungsvorrichtung einen in die Heftposition der Hefteinrichtung schwenkbaren Heftsattel auf, auf dem sich der Druckbogen, ausgerichtet nach der Heft- resp. Nählage in der Hefteinrichtung, befindet.
In der Heftlage sind die Seitenteile der Druckbogen weiterhin voneinander gespreizt, sodass der Falz an der Innenkante zur Vorbereitung des Nähvorgangs durch aufstossende Nadeln vorgestochen werden kann.
Eine solche Einrichtung und das entsprechende Verfahren werden zum Beispiel in der EP-A-0 893 275 beschrieben.
Während dieser Zeit und dem anschliessenden Vernähen der Druckbogen verbleibt der Heftsattel in der Heftlage und die Ueberführung des nächsten Druckbogens kann erst erfolgen, wenn der Heftsattel seine Ausgangsstellung einnimmt, in der ihm der nächste Druckbogen zugeführt werden kann. Die Ueberführung der Druckbogen von dem Zuförderer und die Beschickung der Hefteinrichtung erfolgen taktsynchron.

Bei diesem Verarbeitungszyklus verstreichen ungenutzte Zeitabläufe, die sich auf die Wirtschaftlichkeit ungünstig auswirken oder die Möglichkeit einer höheren Zuverlässigkeit verhindern.

Die Erfindung hat sich deshalb zum Ziel gesetzt, den Verarbeitungszyklus einer Fadenheftmaschine während der Ueberführung der Druckbogen auf die Beschickungsvorrichtung und dem Vernähen der Druckbogen in der Hefteinrichtung zur Verbesserung der Zuverlässigkeit und Qualität zu nutzen resp. diesen Vorgang flüssiger zu gestalten.

Erfindungsgemäss soll das angestrebte Ziel dadurch erreicht werden, dass die Beschickungsvorrichtung vor dem Eintreffen eines Druckbogens in der Heftlage zur Hefteinrichtung hin bewegt wird.
Der bei diesem Vorgang so geschaffene Zeitgewinn kann zur Geschwindigkeitsreduktion bzw. zur Verbesserung der Zuverlässigkeit bei Einhaltung der Produktionsleistung oder zur Erhöhung letzterer genutzt werden.
Ein stationärer oder beweglicher Anschlag könnte beispielsweise die Heftlage des Druckbogens auf der Beschickungsvorrichtung bzw. einem Heftsattel bilden.

Vorzugsweise wird ein der Beschickungsvorrichtung zugeführter Druckbogen nach Passieren des in Zuführrichtung hinteren Endes der Beschickungsvorrichtung durch diese zur Hefteinrichtung hin bewegt.

Zur Durchführung des erfindungsgemässen Verfahrens eignet sich vorteilhaft eine Einrichtung, die aus einer Druckbogen falzsowie gegenseitig vernähenden Hefteinrichtung und einer mit dieser zusammenwirkenden, den von einem Zuförderer beschleunigend und nach der Heftlage ausgerichtet übernommenen Druckbogen in eine rechtwinklig versetzte Heftposition verlagerbare Beschickungsvorrichtung besteht, welche eine den Druckbogen am Förderende des Zuförderers erfassende und nach der Heftlage ausrichtende Beschleunigungsvorrichtung aufweist, wobei sich diese dadurch auszeichnet, dass die in Richtung Hefteinrichtung verlagerbare Beschickungsvorrichtung einen in Zuführrichtung der Druckbogen vorderen, als aushebbarer Heftsattel ausgebildeten, in die die Heftposition der Hefteinrichtung versetzbaren Förderabschnitt aufweist, sodass für den davon betroffenen Verarbeitungszyklus ohne Einbusse an Produktionsleistung mehr Zeit zur Verfügung steht, die für Zuverlässigkeit und Qualitätsverbesserung verwendbar wird oder, dass der Zeitgewinn dieses Verarbeitungszykluses zur Produktionsleistungssteigerung durch eine höhere Taktzahl pro Zeiteinheit benutzt wird.

Es erweist sich als besonders günstig, wenn die Beschickungsvorrichtung einen dem Heftsattel in Zuführrichtung eines Druckbogens vorgeschalteter Einlaufabschnitt aufweist.

Vorteilhaft ist der Heftsattel um eine zum Falz eines Druckbogens parallele Achse an der Beschickungsvorrichtung schwenkbar angetrieben gelagert, sodass auf einfache Weise eine oszillierende Schwenkbewegung verwirklicht werden kann. Selbstverständlich könnte die Beschickungsvorrichtung geradlinig geführt ausgebildet sein.

Vorzugsweise ist auch die den Heftsattel bildende Beschickungsvorrichtung parallel zur Schwenkachse des Heftsattels schwenkbar angetrieben gelagert, wodurch eine einfache, raumsparende Antriebsvorrichtung entstehen kann.

Zweckmässigerweise ist ein dem Heftsattel und der Beschickungsvorrichtung zugeordneter Schwenkantrieb mit einer Steuervorrichtung verbunden, die es erlaubt, den betroffenen Verarbeitungszyklus nach dem Verarbeitungstakt einer Fadenheftmaschine auszuführen.

Im Sinne einer Anpassung an den Verarbeitungstakt, insbesondere bei einem Wechsel der Formatgrösse und/oder Eigenschaft eines Druckbogens, kann die Steuervorrichtung zur Aenderung der Schwenkbewegungen des Heftsattels und der Beschickungsvorrichtung verstell- resp. einstellbar ausgebildet sein.

Darüberhinaus ist es von Vorteil, wenn der Heftsattel auf dem Weg in die Heftposition der Hefteinrichtung von der Beschikkungsvorrichtung aushebbar gesteuert ist, d.h., dass die Beschickungsvorrichtung auf dem Weg zur Hefteinrichtung gegenüber dem Heftsattel nachlaufend gesteuert ist; wobei die Ansteuerung vorteilhaft formatabhängig verstellbar erfolgen kann.

Daraus wird es möglich, dass die Beschickungsvorrichtung in der Heftposition des Heftsattels eine gegenüber diesem in Zustellrichtung zurückversetzte Halteposition einnimmt.

Die zweiteilige Beschickungsvorrichtung gestattet es, dass sie vor dem Heftsattel in die Ausgangslage zurückführbar gesteuert sein kann, sodass frühzeitig ein nächster Druckbogen aufgenommen werden kann.

Damit beim Transport eines Druckbogens von der Ausgangsposition der Beschickungsvorrichtung in die Heftposition seine Lage unverändert beibehalten kann, ist ein Niederhalter an der Beschickungsvorrichtung befestigt, der auf den auf der Falzauflage des Heftsattels liegenden Druckbogen einwirkt.

Anschliessend wird das erfindungsgemässe Verfahren und eine Einrichtung zu dessen Durchführung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1a bis 1h: einen Verfahrenszyklus für das Fadenheften von Druckbogen zu Buchblöcken in sich folgenden Verfahrensschritten von der Zuführung über die Beschickungsvorrichtung resp. den Heftsattel in die Heftposition und von dieser zurück in die Ausgangslage,
- Fig. 2a bis 2f: schematische Querschnitte durch die Einrichtung entsprechend den Fig. 1a bis 1h.

Bevor die in einer bestimmten Reihenfolge für einen Buchblock bestimmten Druckbogen 2 an den in den Fig. 1a bis 1i dargestellten Zuförderer 1 abgeben werden, werden sie in einer Zusammentragmaschine lose zu Buchblöcken vereint und anschliessend vereinzelt in ein Magazin eines dem Zuförderer 1 vorgeschalteten Druckbogenanlegers (nicht ersichtlich) überführt. Dieser Vorgang ist bekannt und nicht Teil des vorliegenden Verfahrens bzw. der zu dessen Durchführung vorgeschlagenen Einrichtung; dieser bekannte Vorgang wie auch die Prinzipien des Fadenheftens sind in der einschlägigen Literatur, beispielsweise Druckschriften oder "Industrielle Buchbinderei" von Liebau/Heinze, Verlag Beruf + Schule, nachzulesen.
Die Druckbogen 2 werden rittlings auf dem Zuförderer 1 abgesetzt und taktweise in Förderrichtung F von einem strichpunktiert gezeichneten, umlaufenden Zugorgan 3, an dem Mitnehmer 4 befestigt sind, weitertransportiert.
Eine in Förderrichtung F an den Zuförderer 1 stufenlos anschliessende Beschickungsvorrichtung 5 -auch als Einschubeinrichtung bekannt-, die im Querschnitt satteldachförmig ausgebildet ist, erfasst und transportiert den vom Zuförderer 1 ankommenden Druckbogen 2 mittels einer Beschleunigungsvorrichtung 6, die durch zwei benachbarte, umlaufende Förderbänder 7 gebildet ist, in eine Heftlage, die nach der Heftposition des Druckbogens in einer seitlich der Beschickungsvorrichtung 5 angeordneten Hefteinrichtung 8 entspricht.
Die Hefteinrichtung 8 ist in einzelnen Figuren schematisch durch zwei Nähnadeln 9, 10 -üblicherweise bilden eine Durchstich- und eine Hakennadel ein Nähnadelpaar- gezeigt und der Nähvorgang ist beispielsweise in den EP - B - 0 537 106 und 0 603 126 beschrieben.

Bevor der Druckbogen 2 auf der Beschickungsvorrichtung 5 die endgültige Heftlage erreicht hat, sich beispielsweise in der Lage gemäss Fig. 1b befindet, beginnt sich die Beschickungsvorrichtung 5 in die Heftposition an der Vorderseite der zu Buchblöcken 11 vernähten Druckbogen zu bewegen.
Gemäss Fig. 1c hat der Druckbogen 2 zumindest annähernd die Heftlage auf der Beschickungsvorrichtung 5 erreicht; die Lage der Beschickungsvorrichtung 5 hat sich aufgrund der Annäherung an die Hefteinrichtung 8 geändert. Die erfolgte Annäherung an die Hefteinrichtung 8 ist durch eine Schwenkbewegung der Beschickungsvorrichtung 5 um die Achse 12, die parallel zur Förderrichtung F verläuft, entstanden; die gegenüber Fig. 1b geänderte Lage des Gestells 13 der Beschickungsvorrichtung verdeutlicht die Fig. 1c.

In oder vor der angenäherten Endlage der Beschickungsvorrichtung 5, gemäss Fig. 1c, wird ein in Zuführrichtung der Druckbogen 2 vorderer, als aus der Beschickungsvorrichtung 5 aushebbarer Heftsattel 14 ausgebildeter Förderabschnitt aktiviert, der den Druckbogen 2 in die Heftposition nach Fig. 1d versetzt. Der Heftsattel 14 ist durch die veränderte Lage in Fig. 1d erkennbar, wobei in der dargestellten Ausführungsform die Schwenkachse 12 der Beschickungsvorrichtung 5 gleichzeitig die Schwenkachse des Heftsattels 14 bildet, dessen Gestell 15 die veränderte Position des Heftsattels 14 anzeigt.
Fig. 1e zeigt die Situation, in der der soeben auf dem Heftsattel 14 an den Buchblock 11 angelegte Druckbogen 2 mit dem Buchblock 11 vernäht wird; die Nähnadeln 9, 10 sind in Aktion und die Beschickungsvorrichtung 5 erwartet den über eine nicht dargestellte Steuerung einleitbaren Rückhub des Heftsattels 14. Die weiteren Druckbogen 2.1 bis 2.3 haben sich der Beschikkungsvorrichtung 5 inzwischen weiter genähert.

Die nach dem Rückhubsignal zurückbewegte Beschickungsvorrichtung 5 befindet sich wieder in der Ausgangsstellung, in welcher sie den nächsten von dem Zuförderer 1 ankommenden Druckbogen 2.1 gemäss Fig. 1f aufnehmen kann. Ein Pfeil an der Schwenkachse 12 gemäss Fig. 1e markiert die Rückhubbewegung der Beschikkungsvorrichtung 5.

Währenddem der Nähvorgang beendet und ein weiterer Druckbogen 2 am Buchblock 11 befestigt ist, hat Druckbogen 2.1 auf dem Zuförderer 1 die Beschickungsvorrichtung 5 erreicht -siehe Fig. 1f-; der Heftsattel 14 ist im Begriff, in die Beschickungsvorrichtung 5 zurückzuschwenken, um rechtzeitig Druckbogen 2.1 übernehmen zu können.

In Fig. 1g ist der Heftsattel 14 als Teil der Beschickungsvorrichtung 5 in der Ruhestellung noch nicht eingetroffen, Druckbogen 2.1 hat jedoch den Sattel der Beschickungsvorrichtung 5 erreicht. Sobald der Heftsattel 14 in die Beschickungsvorrichtung 5 eingetaucht ist, wird der Druckbogen 2.1 von der Beschleunigungsvorrichtung 6 erfasst und in die Heftlage auf dem Heftsattel 14 versetzt. Bei diesem Vorgang entsteht zwischen Druckbogen 2.1 und dem folgenden Druckbogen 2.2 auf dem Zuförderer ein grösserer Abstand, der sich als Zeitgewinn erweist (siehe Fig. 1h).

In der Zeit zwischen Rücklauf des Heftsattels 14 und dessen Vorlauf zur Hefteinrichtung 8 sorgen ein sog. Bogenabstreifer 17 und ein Falzpresser 18, dass der eben angenähte Druckbogen 2 vor dem Buchblock 11 ansteht, sodass ein reibungsloser nächster Nähvorgang vollzogen werden kann bzw. eine satte Heftung zustande kommt.

Ein an der Beschickungsvorrichtung 5 befestigter, den Druckbogen 2 bis in die Heftposition auf dem Heftsattel 14 drückender Niederhalter 16 begünstigt den Nähvorgang für eine optimale Verbindung der Druckbogen im Buchblock 11.

In den Fig 2a bis 2f sind in schematischen Querschnittsdarstellungen die in den Fig. 1a bis 1h gezeigten Verarbeitungsschritte veranschaulicht. Die Fig. 2a und 2b entsprechen den Stellungen gemäss den Fig. 1a resp. 1b resp. Annäherungsweise 1c; in Fig. 2c ist annäherungsweise die Situation nach den fig. 1d und 1e gezeigt; Fig. 2d veranschaulicht die in Fig. 1f gezeichnete Stellung; Fig. 2e entspricht Fig. 1g und Fig. 2f hält die Situation nach Fig. 1h fest.

## Patentansprüche

1. Verfahren für das Herstellen eines Buchblockes für Bücher, Broschüren oder dgl. aus falzseitig fadengeheftet verbundenen Druckbogen, die in einer Reihenfolge über einen Zuförderer, rittlings mit nach unten gerichteten Seitenteilen auf eine mit einer rechtwinklig zum Falz der Druckbogen angeordneten Hefteinrichtung zusammenwirkenden Beschickungsvorrichtung beschleunigt überführt, auf dieser nach der Heftlage ausgerichtet eintreffen und an die Hefteinrichtung für das Vernähen mit einem weiteren Druckbogen zu einem Buchblock versetzt werden, **dadurch gekennzeichnet, dass** die Beschickungsvorrichtung vor dem Eintreffen eines Druckbogens in der Heftlage zur Hefteinrichtung hin bewegt wird.

2. Verfahren nach Anspruch 1, **dadurch gekennzeichnet, dass** der Druckbogen nach Passieren. des in Zuführrichtung hinteren Endes der Beschickungsvorrichtung durch diese zur Hefteinrichtung hin bewegt wird.

3. Einrichtung zur Durchführung des Verfahrens nach Patentanspruch 1 oder 2, bestehend aus einer Druckbogen (2) falz- sowie gegenseitig vernähenden Hefteinrichtung (8) und einer mit dieser zusammenwirkenden, den von einem Zuförderer (1) beschleunigend und nach der Heftlage ausgerichtet übernommenen Druckbogen (2) in eine rechtwinklig versetzte Heftposition verlagerbare Beschickungsvorrichtung (5), die eine den Druckbogen (2) am Förderende des Zuförderers (1) erfassende und nach der Heftlage ausrichtende Beschleunigungsvorrichtung (6) aufweist, **dadurch gekennzeichnet, dass** die in Richtung Hefteinrichtung (8) verlagerbare Beschickungsvorrichtung (5) einen in Zuführrichtung der Druckbogen (2) vorderen, als aushebbarer Heftsattel (14) ausgebildeten, in die Heftposition der Hefteinrichtung (8) versetzbaren Förderabschnitt aufweist.

4. Einrichtung nach Anspruch 3, **dadurch gekennzeichnet, dass** die Beschickungsvorrichtung einen dem Heftsattel (14) in Zuführrichtung eines Druckbogens (2) vorgeschalteter Einlaufabschnitt (19) aufweist.

5. Einrichtung nach Anspruch 3 oder 4, **dadurch gekennzeichnet, dass** der Heftsattel (14) um eine zum Falz eines Druckbogens (2) parallele Achse an der Beschickungsvorrichtung (5) schwenkend antreibbar gelagert ist.

6. Einrichtung nach einem der Ansprüche 3 bis 5, **dadurch gekennzeichnet, dass** die Beschickungsvorrichtung (5) parallel zur Schwenkachse des Heftsattels (14) schwenkend antreibbar gelagert ist.

7. Einrichtung nach einem der Ansprüche 3 bis 6, **dadurch gekennzeichnet, dass** ein dem Heftsattel (14) und der Beschickungsvorrichtung (5) zugeordneter Schwenkantrieb mit einer Steuervorrichtung verbunden ist.

8. Einrichtung nach Anspruch 7, **dadurch gekennzeichnet, dass** die Steuervorrichtung zur Aenderung der Schwenkbewegungen des Heftsattels (14) und der Beschickungsvorrichtung (5) verstell- resp. einstellbar ausgebildet ist.

9. Einrichtung nach einem der Ansprüche 3 bis 8, **dadurch gekennzeichnet, dass** der Heftsattel (14) auf dem Weg in die Heftposition der Hefteinrichtung (8) von der Beschickungsvorrichtung (5) ausgehoben gesteuert ist.

10. Einrichtung nach Anspruch 9, **dadurch gekennzeichnet, dass** die Beschickungsvorrichtung (5) in der Heftposition des Heftsattels (14) eine in Zustellrichtung zurückversetzte Halteposition aufweist.

11. Einrichtung nach einem der Ansprüche 3 bis 10, **dadurch gekennzeichnet, dass** die Beschickungsvorrichtung (5) vor dem Heftsattel (14) in die Ausgangslage zurückversetzt gesteuert ist.

12. Einrichtung nach einem der Ansprüche 3 bis 11, **dadurch gekennzeichnet, dass** ein oberhalb der Beschickungsvorrichtung (5) angeordneter Niederhalter (16) der Falzauflage des des von der Beschickungsvorrichtung (5) abgesetzten resp. des sich in der Heftlage befindenden Heftsattels (14) zugeordnet ist.

## Claims

1. Process for making a book block for books, brochures or similar out of printed sheets bound by stitching with thread on the fold side, which are transferred in a sequence, speeded up by a conveyor which they sit astride with the sides facing down, onto a loading device combining with a stitching device arranged at right angles to the fold of the printed sheets, on which they arrive lined up according to the stitching location and are moved to the stitching device for stitching with a further printed sheet into a book block, **characterised by** the fact that the loading device is moved towards the sewing device before a printed sheet arrives in the stitching location.

2. Process according to claim 1, **characterised by** the fact that after passing the rear end of the loading device in the direction of supply, the printed sheet is moved by it to the stitching device.

3. Device for carrying out the process according to patent claim 1 or 2, consisting a stitching device (8) sewing printed sheets (2) on the fold side and the opposite side and a loading device (5) combining with this, which can move the printed sheet (2), speeded up by a conveyor (1) and taken over lined up according to the stitching location (2), into a stitching position at right angles, which has a speeding up device (6) which seizes the printed sheet (2) at the supply end of the conveyor (1) and lines it up according to the stitching location, **characterised by** the fact that the loading device (5) which can move in the direction of the stitching device (8) has a front conveyor section in the direction of supply of the printed sheets (2) in the form of a stitching saddle (4), which can be lifted out, which can be moved into the stitching position of the stitching device (8).

4. Device according to claim 3, **characterised by** the fact that the loading device has an entry section (19) connected in front of the stitching saddle (14) in the direction of supply of a printed sheet (2).

5. Device according to claim 3 or 4, **characterised by** the fact that the stitching saddle (14) is kept so that it can be actuated swivelling around an axis parallel to the fold of a printed sheet (2) on the loading device (5).

6. Device according to claims 3 to 5, **characterised by** the fact that the loading device (5) is kept so that it can be actuated swivelling parallel to the swivel axis of the stitching saddle (14).

7. Device according to one of claims 3 to 6, **characterised by** the fact that a pivot drive assigned to the stitching saddle (14) and the loading device (5) is connected to a control device.

8. Device according to claim 7, **characterised by** the fact that the control device is made so that it can be adjusted or set to change the swivelling movements of the stitching saddle (14) and the loading device (5).

9. Device according to one of claims 3 to 8, **characterised by** the fact that the stitching saddle (14) is controlled when it is lifted out on the way into the stitching position of the stitching device (8) by the loading device (5).

10. Device according to claim 9, **characterised by** the fact that the loading device (5) has a holding position which can be moved back in the direction of delivery in the stitching position of the stitching saddle (14).

11. Device according to one of claims 3 to 10, **characterised by** the fact that the loading device (5) is controlled and moved back into the starting position in front of the stitching saddle (14).

12. Device according to one of claims 3 to 11, **characterised by** the fact that a holder (16) arranged above the loading device (5) is assigned to the fold rest of the stitching saddle (14) which is offset from the loading device (5) or in the stitching location.

## Revendications

1. Procédé pour fabriquer un corps de livre pour des livres, des brochures ou analogue à partir de feuillets imprimés pliés cousus au fil textile du côté du pli, qui sont transférés de façon accélérée, les uns à la suite des autres, par un convoyeur d'amenée sur lequel ils reposent à califourchon en ayant leurs parties latérales dirigées vers le bas, sur un dispositif d'alimentation coopérant avec une brocheuse disposée perpendiculairement au pli des feuillets imprimés, puis arrivent sur ledit dispositif d'alimentation et sont mis dans la position de brochage, avant d'être acheminés vers la brocheuse pour être cousus avec un autre feuillet imprimé afin de former un corps de livre, **caractérisé en ce que** le dispositif d'alimentation est déplacé vers la brocheuse avant qu'un feuillet imprimé n'ait atteint la position de brochage.

2. Procédé selon la revendication 1, **caractérisé en ce qu'**après avoir dépassé l'extrémité arrière du dispositif d'alimentation par rapport au sens d'alimentation, le feuillet imprimé est déplacé par ce dernier vers la brocheuse.

3. Dispositif pour mettre en oeuvre le procédé selon la revendication 1 ou 2, qui est composé d'une brocheuse (8) cousant des feuillets imprimés (2) entre eux au niveau du pli et d'un dispositif d'alimentation (5) coopérant avec cette dernière, qui déplace le feuillet imprimé (2) transféré de façon accélérée d'un convoyeur d'amenée (1) et mis dans la position de brochage dans une position de brochage perpendiculaire à la position précédente et qui présente un dispositif d'accélération (6) saisissant la feuillet imprimé (2) à l'extrémité du convoyeur d'amenée (1) et le mettant dans la position de brochage, **caractérisé en ce que** le dispositif d'alimentation (5) pouvant être déplacé vers la brocheuse (8) présente un tronçon de transport avant par rapport au sens d'arrivée des feuillets imprimés (2) qui est réalisé en tant que sellette de brochage dégageable (14) pouvant être déplacée dans la position de brochage de la brocheuse (8).

4. Dispositif selon la revendication 3, **caractérisé en ce que** le dispositif d'alimentation présente un tronçon d'entrée (19) situé en amont de la sellette de brochage (14) par rapport au sens d'arrivée d'un feuillet imprimé (2).

5. Dispositif selon la revendication 3 ou 4, **caractérisé en ce que** la sellette de brochage (14) est montée sur le dispositif d'alimentation (5) de façon à pouvoir pivoter autour d'un axe parallèle au pli d'un feuillet imprimé (2).

6. Dispositif selon l'une des revendications 3 à 5, **caractérisé en ce que** le dispositif d'alimentation (5) est monté de façon à pouvoir être entraîné en pivotement parallèlement à l'axe de pivotement de la sellette de brochage (14).

7. Dispositif selon l'une des revendications 3 à 6, **caractérisé en ce qu'**un servomoteur à fraction de tour associé à la sellette de brochage (14) et au dispositif d'alimentation (5) est relié à un dispositif de commande.

8. Dispositif selon la revendication 7, **caractérisé en ce que** le dispositif de commande pour modifier les pivotements de la sellette de brochage (14) et du dispositif d'alimentation (5) est réglable et ajustable.

9. Dispositif selon l'une des revendications 3 à 8, **caractérisé en ce que** la sellette de brochage (14) en route vers la position de brochage de la brocheuse (8) est commandée en étant dégagée du dispositif d'alimentation (5).

10. Dispositif selon la revendication 9, **caractérisé en ce que**, lorsque la sellette de brochage (14) est en position de brochage, le dispositif d'alimentation (5) présente une position de maintien en retrait par rapport au sens d'avance.

11. Dispositif selon l'une des revendications 3 à 10, **caractérisé en ce que** le dispositif d'alimentation (5) est ramené dans la position de départ avant la sellette de brochage (14).

12. Dispositif selon l'une des revendications 3 à 11, **caractérisé en ce qu'**un dispositif de maintien (16) placé au-dessus du dispositif d'alimentation (5) est associé au support du pli de la sellette de brochage (14) dégagée du dispositif d'alimentation (5) ou se trouvant dans la position de brochage.
